# EUROPÄISCHE PATENTANMELDUNG

(11) **EP 4 697 509 A1**
(43) Veröffentlichungstag der Anmeldung: **18.02.2026**
(21) Anmeldenummer: 25194351.0
(22) Anmeldetag: 06.08.2025
(51) Int. Cl.: H01R 4/48

(54) **ANSCHLUSSKLEMME ZUM ANSCHLIESSEN EINER ELEKTRISCHEN LEITUNG**

(30) Priorität: 12.08.2024 LU 507978
(71) Anmelder: Phoenix Contact GmbH & Co KG, 32825 Blomberg (DE)
(72) Erfinder: Reibke, Heinz, 32105 Bad Salzuflen (DE); SELSE, Andre, 32758 Detmold (DE); REINKE, Rene, 33175 Bad Lippspringe (DE); HOPPMANN, Ralph, 32549 Bad Oeynhausen (DE); REINEKE, Michael, 32839 Steinheim (DE); HABIROV, Dennis, 33613 Bielefeld (DE); BERGHAHN, Kevin, 32825 Blomberg (DE); Goriunov, Ilia, 32825 Blomberg (DE)

(57) **Zusammenfassung**

Eine Anschlussklemme (1) zum Anschließen einer elektrischen Leitung (2) umfasst ein Gehäuse (10), das eine Stecköffnung (101) aufweist, in die die elektrische Leitung (2) zum Anschließen an die Anschlussklemme (1) entlang einer Steckrichtung (E) einsteckbar ist. An dem Gehäuse (10) ist ein Kontaktelement (11) mit einem Kontaktabschnitt (111) zum elektrischen Kontaktieren mit der elektrischen Leitung (2) angeordnet. Ein an dem Gehäuse (10) angeordnetes Federelement (12) weist einen Stützschenkel (121) und einen Klemmschenkel (120) auf. Der Klemmschenkel (120) ist durch Zusammenwirken eines Auslöseelements (13) mit der elektrischen Leitung (2) aus einer Freigabestellung lösbar. Das Auslöseelement (13) ist verkippbar an dem Kontaktelement (11) angeordnet und weist ein Rückstellelement (135) auf. Ein Betätigungselement (14) ist ausgebildet, bei einem Verschieben zum Verstellen des Klemmschenkels (120) in die Freigabestellung eine rückstellende Kraft auf das Rückstellelement (135) auszuüben.

## Beschreibung

Die Erfindung betrifft eine Anschlussklemme zum Anschließen einer elektrischen Leitung nach dem Oberbegriff des Anspruchs 1.

Eine derartige Anschlussklemme umfasst ein Gehäuse, das eine Stecköffnung aufweist, in die die elektrische Leitung zum Anschließen an die Anschlussklemme entlang einer Steckrichtung eingesteckt werden kann. An dem Gehäuse ist ein Kontaktelement mit einem Kontaktabschnitt zum elektrischen Kontaktieren mit der elektrischen Leitung angeordnet. An dem Gehäuse ist zudem ein Federelement angeordnet, das einen relativ zu dem Gehäuse abgestützten Stützschenkel und einen elastisch relativ zu dem Stützschenkel auslenkbaren Klemmschenkel aufweist, der ausgebildet ist, in einer Klemmstellung auf die elektrische Leitung einzuwirken, um die elektrische Leitung in Kontakt mit dem Kontaktabschnitt zu bringen. Der Klemmschenkel ist aus der Klemmstellung in eine Freigabestellung relativ zu dem Gehäuse verstellbar, um die elektrische Leitung freizugeben. Der Klemmschenkel wird in der Freigabestellung des Klemmschenkels in Position relativ zu dem Gehäuse gehalten. Ein Betätigungselement ist zum Verstellen des Klemmschenkels in die Freigabestellung durch Nutzerbetätigung relativ zu dem Gehäuse verschiebbar. Ein Auslöseelement ist durch Zusammenwirken mit der elektrischen Leitung aus einer Ausgangsstellung verstellbar, um den Klemmschenkel aus der Freigabestellung zu lösen.

Eine solche Anschlussklemme verwirklicht durch Verwendung des Federelements einen Federkraftanschluss, bei dem die elektrische Leitung in angeschlossener Stellung mit dem Kontaktelement unter elastischer Federwirkung des Federelements verklemmt und somit elektrisch an das Kontaktelement angeschlossen ist.

Bei einer aus der DE 10 2019 127 464 B3 bekannten Anschlussklemme ist ein Federelement in Form einer Zugfeder vorgesehen, die eine angeschlossene elektrische Leitung durch elastische Federwirkung in Anlage mit einem zugeordneten Kontaktelement zieht und somit eine klemmende Verbindung zwischen der elektrischen Leitung und dem Kontaktelement herstellt. Die elektrische Leitung wird hierzu bei Ansetzen durch eine Öffnung in dem Klemmschenkel hindurchgeschoben und in angeschlossener Stellung zwischen dem Klemmschenkel und dem Kontaktelement verklemmt.

Bei der Anschlussklemme der DE 10 2019 127 464 B3 ist eine Rasteinrichtung vorgesehen, über die der Klemmschenkel in einer Freigabestellung relativ zu dem

Gehäuse verrastet ist. Bei Einstecken der elektrischen Leitung wird die Rasteinrichtung ausgelöst und somit die Verrastung aufgehoben, sodass der Klemmschenkel aus der Freigabestellung verstellt wird und dadurch die elektrische Leitung mit dem Kontaktelement verklemmt. Um den Klemmschenkel in die Freigabestellung zu überführen, insbesondere um ein Ansetzen der elektrischen Leitung zu ermöglichen oder eine angeschlossene elektrische Leitung von der Anschlussklemme zu lösen, kann ein Werkzeug, zum Beispiel ein Schraubendreher, an die Anschlussklemme angesetzt und dadurch eine Kraft auf den Klemmschenkel ausgeübt werden.

Während bei der DE 10 2019 127 464 B3 ein Verstellen des Klemmschenkels unmittelbar durch ein Werkzeug erfolgt, ist bei aus der DE 10 2019 135 203 A1 und der DE 10 2020 104 140 A1 bekannten Anschlussklemmen jeweils ein Betätigungselement in Form eines sogenannten Drückers (Pushers) vorgesehen, der in das Gehäuse der Anschlussklemme eingedrückt werden kann, um auf diese Weise auf den Klemmschenkel einzuwirken und den Klemmschenkel in seine Freigabestellung zu überführen.

Aus der DE 10 2020 119 372 A1 ist eine Anschlussklemme mit einem Federelement bekannt, das einen Klemmschenkel aufweist, der in einer Freigabestellung mit einem Auslöseelement verrastet ist. Ein Kontaktelement weist einen Kontaktabschnitt in Form eines Materialdurchzugs auf, in den eine elektrische Leitung zum Kontaktieren mit dem Kontaktelement einführbar ist.

Aufgabe der vorliegenden Erfindung ist es, eine Anschlussklemme zur Verfügung zu stellen, die bei vorteilhafter elektrischer Kontaktierung eine einfache Handhabung zum Anschließen eines elektrischen Leiters ermöglicht, bei zuverlässigem Halt des Klemmschenkels in der Freigabestellung und zudem zuverlässiger Auslösung bei Einstecken eines elektrischen Leiters.

Diese Aufgabe wird durch einen Gegenstand mit den Merkmalen des Anspruchs 1 gelöst.

Demnach ist das Auslöseelement verkippbar an dem Kontaktelement angeordnet und weist ein Rückstellelement auf, wobei das Betätigungselement ausgebildet ist, bei einem Verschieben zum Verstellen des Klemmschenkels in die Freigabestellung eine rückstellende Kraft in Richtung der Ausgangsstellung auf das Rückstellelement auszuüben.

Bei der Anschlussklemme wird die elektrische Leitung elektrisch mit dem elektrischen Kontaktelement kontaktiert, indem bei in die Stecköffnung eingesteckter elektrischer Leitung der Klemmschenkel auf die elektrische Leitung einwirkt und diese federelastisch in Richtung eines Kontakts mit dem Kontaktelement belastet. Um das Anstecken der elektrischen Leitung zu erleichtern, kann der Klemmschenkel des Federelements elastisch ausgelenkt werden, um auf diese Weise den Klemmschenkel in eine Freigabestellung zu überführen, in der ein Raum im Inneren des Gehäuses im Bereich der Stecköffnung freigegeben ist und somit die elektrische Leitung in einer im wesentlichen kraftloser Weise in die Stecköffnung eingesteckt oder (alternativ) eine angeschlossene elektrische Leitung in einfacher Weise von der Anschlussklemme entnommen werden kann.

Bei in der Freigabestellung befindlichem Klemmschenkel kann die Anschlussklemme beispielsweise auch durch einen Hersteller an einen Kunden ausgeliefert werden.

Die Anschlussklemme weist ein Auslöseelement auf, das zum Wechselwirken mit einer elektrischen Leitung dient, wenn diese in die Stecköffnung eingesteckt wird. Dadurch, dass das Auslöseelement bei Einstecken der elektrischen Leitung relativ zu dem Gehäuse verstellt wird und dadurch der Halt des Klemmschenkels aufgehoben wird, schließt die Anschlussklemme selbsttätig bei Einstecken der elektrischen Leitung. Es ergibt sich ein einfacher Anschlussvorgang, bei zuverlässigem Kontaktieren der elektrischen Leitung mit dem Kontaktelement durch Klemmwirkung des Klemmschenkels.

Das Federelement weist einen Stützschenkel auf, über den das Federelement relativ zu dem Gehäuse abgestützt und in Position relativ zu dem Gehäuse gehalten ist. Zu dem Stützschenkel ist der Klemmschenkel elastisch auslenkbar, wobei in der Freigabestellung der Klemmschenkel so ausgelenkt ist, dass das Federelement elastisch gespannt ist und der Klemmschenkel nach dem Lösen aus der Freigabestellung in elastisch vorgespannter Weise aus der Freigabestellung heraus bewegt wird.

Die Anschlussklemme weist ein zu dem Gehäuse verstellbares Betätigungselement zum Verstellen des Klemmschenkels in die Freigabestellung auf. Durch Betätigen des Betätigungselements kann der Klemmschenkel in die Freigabestellung überführt werden. Nach Überführen in die Freigabestellung verbleibt der Klemmschenkel in der Freigabestellung, sodass eine elektrische Leitung in einfacher Weise an die Anschlussklemme angeschlossen oder eine angeschlossene elektrische Leitung von der Anschlussklemme entnommen werden kann.

Das Betätigungselement kann beispielsweise nach Art eines Drückers ausgestaltet und durch Nutzerbetätigung in das Gehäuse eingedrückt werden, um auf diese Weise auf den Klemmschenkel einzuwirken und den Klemmschenkel in Richtung der Freigabestellung zu verstellen.

Das Auslöseelement nimmt in einer Ausgangsstellung eine solche Lage in oder an dem Gehäuse ein, dass eine elektrische Leitung bei Einstecken in die Stecköffnung des Gehäuses mit dem Auslöseelement zusammenwirken und das Auslöseelement aus der Ausgangsstellung auslenken kann, um dadurch den Klemmschenkel des Federelements aus der Freigabestellung zu lösen. Das Auslöseelement ist hierzu verkippbar an dem Kontaktelement angeordnet und weist ein Rückstellelement auf, das dazu dient, mit dem Betätigungselement zusammenzuwirken. Wird das Betätigungselement zum Verstellen des Klemmschenkels in die Freigabestellung verstellt, übt das Betätigungselement eine Rückstellkraft in Richtung der Ausgangsstellung auf das Rückstellelement aus und stellt das Auslöseelement somit in die Ausgangsstellung zurück.

Das Auslöseelement kann bei Einstecken einer elektrischen Leitung ausgelöst werden, sodass der Halt des Klemmschenkels gelöst wird und die Anschlussklemme somit selbsttätig auslöst. Um ein Zurückstellen des Auslöseelements in die Ausgangsstellung zu bewirken, wenn der Klemmschenkel (erneut) in die Freigabestellung überführt wird, wirkt das Betätigungselement auf das Rückstellelement des Auslöseelements ein. Wird das Betätigungselement an dem Gehäuse verschoben, um den Klemmschenkel in die Freigabestellung zu überführen, erfolgt somit über das Betätigungselement auch eine Kraftwirkung an dem Auslöseelement, aufgrund derer das Auslöseelement in die Ausgangsstellung zurückgestellt wird. Die Anschlussklemme wird somit in einen Zustand gebracht, in dem der Klemmschenkel sich in der Freigabestellung befindet und das Auslöseelement die Ausgangsstellung einnimmt, sodass das Auslöseelement, wenn (erneut) eine elektrische Leitung in die Stecköffnung eingesteckt wird, zuverlässig auslösen kann.

Weil ein Zurückstellen des Auslöseelements in die Ausgangsstellung durch Wechselwirken zwischen dem Betätigungselement und dem Auslöseelement erfolgt, kann auf zusätzliche Maßnahmen zum Zurückstellen des Auslöseelements, zum Beispiel eine Rückstellfeder, verzichtet werden. Es ergibt sich eine einfache Bauform mit reduzierter Teileanzahl.

Weil das Betätigungselement bei Überführen des Klemmschenkels in die Freigabestellung (auch) auf das Rückstellelement des Auslöseelements einwirkt, erfolgt das Zurückstellen des Auslöseelements in die Ausgangsstellung zuverlässig, wenn der Klemmschenkel in die Freigabestellung überführt wird.

In einer Ausgestaltung ist das Betätigungselement linear verschiebbar an dem Gehäuse gelagert und weist einen Betätigungsabschnitt zum Betätigen durch einen Nutzer und einen Wirkabschnitt zum Einwirken auf den Klemmschenkel auf. Während der Betätigungsabschnitt von außerhalb des Gehäuses zugänglich ist, beispielsweise indem ein Nutzer über ein Werkzeug, zum Beispiel einen Schraubendreher, oder alternativ manuell auf den Betätigungsabschnitt einwirken kann, steht der Wirkabschnitt mit dem Klemmschenkel des Federelements in Wirkverbindung. Durch Verstellen des Betätigungselements wird über den Wirkabschnitt eine Verstellkraft auf den Klemmschenkel ausgeübt, sodass insbesondere bei Verstellen des Betätigungselements aus einer nicht betätigten Stellung in eine betätigte Stellung der Klemmschenkel mitgenommen und somit in Richtung der Freigabestellung bewegt wird.

In einer Ausgestaltung ist das Betätigungselement entlang einer der Steckrichtung gleichgerichteten Betätigungsrichtung an dem Gehäuse verschiebbar. Eine elektrische Leitung kann entlang der Steckrichtung in die Stecköffnung des Gehäuses eingesteckt werden. In einer gleichgerichteten Betätigungsrichtung kann auch das Betätigungselement an dem Gehäuse bewegt werden, insbesondere in das Gehäuse eingedrückt werden, um auf den Klemmschenkel zum Überführen in die Freigabestellung einzuwirken.

In einer Ausgestaltung ist das Betätigungselement aus einer nicht betätigten Stellung in eine betätigen Stellung an dem Gehäuse verschiebbar, um den Klemmschenkel in die Freigabestellung zu überführen. Die betätigte Stellung ist der Freigabestellung zugeordnet. Durch Bewegen des Betätigungselements in die betätigte Stellung wird der Klemmschenkel in die Freigabestellung verbracht.

In einer Ausgestaltung weist das Betätigungselement eine Auflaufschräge auf, die ausgebildet ist, bei einem Verschieben des Betätigungselements in Richtung der betätigten Stellung auf das Rückstellelement das Auslöseelements einzuwirken. Die Auflaufschräge ist schräg zur Betätigungsrichtung ausgerichtet, sodass an der Auflaufschräge eine Kraftumlenkung zum Einleiten einer Rückstellkraft in das Rückstellelement erfolgt. Insbesondere kann die Rückstellkraft quer zur Betätigungsrichtung an dem Rückstellelement wirken, um das Auslöseelement zum Zurückstellen in die Ausgangsstellung zu belasten.

In einer Ausgestaltung ist der Klemmschenkel in der Freigabestellung mit dem Auslöseelement verrastet. Das Auslöseelement ist hierbei durch Zusammenwirken mit der elektrischen Leitung verstellbar, um die Verrastung aufzuheben und den Klemmschenkel aus der Freigabestellung zu lösen. Der Halt des Klemmschenkels in der Freigabestellung wird somit durch das Auslöseelement bewirkt, mit dem der Klemmschenkel in der Freigabestellung verrastet ist. Das Auslöseelement kann hierzu insbesondere ein Rastelement aufweist, mit dem der Klemmschenkel in der Freigabestellung in Eingriff ist, sodass darüber eine Rastverbindung zwischen dem Klemmschenkel und dem Auslöseelement in der Freigabestellung des Klemmschenkels hergestellt ist.

In einer Ausgestaltung ist das Auslöseelement aus einem elastisch federnden Material gefertigt. Das Auslöseelement ist somit elastisch federnd ausgestaltet und kann elastisch verformt werden. Das Auslöseelement ist beispielsweise aus einem Federstahl gefertigt, beispielsweise als Stanz-Biege-Teil.

Insbesondere kann das Rückstellelement elastisch verformbar sein, sodass das Rückstellelement bei Kraftwirkung durch das Betätigungselement elastisch ausgelenkt werden kann und somit eine elastische Spannkraft an dem Auslöseelement in Richtung der Ausgangsstellung wirkt.

In einer Ausgestaltung weist das Auslöseelement einen Auslöseabschnitt zum Zusammenwirken mit der elektrischen Leitung auf. Der Auslöseabschnitt ist so geformt, dass die elektrische Leitung bei Einstecken in die Stecköffnung zum Anschließen an die Anschlussklemme auf den Auslöseabschnitt trifft und somit das Auslöseelement verstellt.

In einer Ausgestaltung ist der Auslöseabschnitt auf einer ersten Seite des Kontaktabschnitts angeordnet. Das Federelement weist einen gekrümmten Verbindungsabschnitt auf, der den Klemmschenkel mit dem Stützschenkel verbindet und der auf einer der ersten Seite abgewandten, zweiten Seite des Kontaktabschnitts angeordnet ist. Betrachtet entlang der Steckrichtung ist der Auslöseabschnitt hierbei vorzugsweise hinter dem Kontaktabschnitt angeordnet, sodass die elektrische Leitung bei Einführen in die Anschlussklemme zunächst den Kontaktabschnitt passiert und sodann auf den Auslöseabschnitt trifft. Der Verbindungsabschnitt des Federelements ist demgegenüber, betrachtet entlang der Steckrichtung, vor dem Kontaktabschnitt angeordnet. Der Auslöseabschnitt und der Verbindungsabschnitt sind somit auf unterschiedlichen Seiten des Kontaktabschnitts angeordnet.

In einer Ausgestaltung ist das Rückstellelement auf der zweiten Seite des Kontaktabschnitts angeordnet. Während der Auslöseabschnitt auf der ersten Seite des Kontaktabschnitts gelegen ist, erstreckt sich das Rückstellelement auf der der ersten Seite abgewandten, zweiten Seite. Insbesondere wirkt das Betätigungselement auf der zweiten Seite des Kontaktabschnitts mit dem Rückstellelement zusammen und bewirkt eine Rückstellkraft an dem Rückstellelement zum Verkippen des Auslöseelements zurück in die Ausgangsstellung.

In einer Ausgestaltung ist das Rückstellelement, mit Bezug auf eine Krümmungsachse des Verbindungsabschnitts, axial neben dem Verbindungsabschnitt angeordnet. Der Verbindungsabschnitt ist um die Krümmungsachse gekrümmt. Das Rückstellelement greift hierbei an dem Verbindungsabschnitt vorbei, indem das Rückstellelement sich, mit Bezug auf die Krümmungsachse, axial neben dem Verbindungsabschnitt erstreckt.

Betrachtet entgegen der Steckrichtung kann sich das Rückstellelement ausgehend von dem Kontaktabschnitt insbesondere so an dem Verbindungsabschnitt vorbei erstrecken, dass das Rückstellelement den Verbindungsabschnitt überragt. Ein Ende des Rückstellelements kann, betrachtet entlang der Steckrichtung, oberhalb des Verbindungsabschnitts angeordnet sein, sodass das Betätigungselement oberhalb des Verbindungsabschnitts auf das Rückstellelement einwirken kann.

In einer Ausgestaltung definiert das Gehäuse einen Aufnahmeraum, in den hinein die elektrische Leitung durch Einstecken in die Stecköffnung einführbar ist. Der Auslöseabschnitt erstreckt sich in dem Aufnahmeraum zum Zusammenwirken mit der elektrischen Leitung. Insbesondere kann der Auslöseabschnitt sich in einer Ausgangsstellung quer zur Steckrichtung in dem Aufnahmeraum erstrecken. Aus der Ausgangsstellung heraus ist der Auslöseabschnitt zum Lösen des Klemmschenkels aus der Freigabestellung durch Zusammenwirken mit der elektrischen Leitung verstellbar.

In einer Ausgestaltung weist das Auslöseelement zumindest einen mit dem Auslöseabschnitt verbundenen Lagerabschnitt auf, über den das Auslöseelement an dem Kontaktelement gelagert ist. Der Lagerabschnitt kann insbesondere integral und einstückig durch einen Schenkel an dem Auslöseelement geformt sein, der an dem Kontaktelement gelagert ist und somit ein Verkippen des Auslöseelements relativ zu dem Kontaktelement ermöglicht.

In einer Ausgestaltung weist das Kontaktelement zumindest eine Lageraufnahme auf, in der der zumindest eine Lagerabschnitt zum verkippbaren Lagern des Auslöseelements aufgenommen ist. Die Lageraufnahme kann beispielsweise als Aussparung an einer seitlichen Kante des Kontaktelements geformt sein. In der Lageraufnahme liegt der Lagerabschnitt ein und ist darüber verkippbar an dem Kontaktelement gelagert.

In einer Ausgestaltung weist das Auslöseelement zumindest ein an dem zumindest einen Lagerabschnitt geformtes Rastelement zum Verrasten mit dem Klemmschenkel in der Freigabestellung auf. Das Rastelement kann beispielsweise als von dem Lagerabschnitt erstreckter Rasthaken geformt sein, der mit dem Klemmschenkel, zum Beispiel mit einer an dem Klemmschenkel geformten Rastkante, in Eingriff gelangen kann, um auf diese Weise in der Freigabestellung mit dem Klemmschenkel zu verrasten.

In einer Ausgestaltung ist das zumindest eine Rastelement auf einer dem Auslöseabschnitt abgewandten Seite des Kontaktabschnitts angeordnet und ist ausgebildet, auf der dem Auslöseabschnitt abgewandten Seite mit dem Klemmschenkel zu verrasten. Während der Auslöseabschnitt, betrachtet entlang der Steckrichtung, vorzugsweise unterhalb des Kontaktabschnitts angeordnet ist, sodass eine elektrische Leitung bei Anschließen an die Anschlussklemme zunächst den Kontaktabschnitt passiert und sodann mit dem Auslöseabschnitt in Wirkverbindung gelangt, kann das Rastelement beispielsweise oberhalb des Kontaktabschnitts, auf einer dem Auslöseabschnitt abgewandten Seite des Kontaktabschnitts, gelegen sein.

In einer Ausgestaltung weist das Auslöseelement zumindest ein relativ zu dem Auslöseabschnitt umgebogenes Wangenelement auf. Das Wangenelement kann insbesondere derart an dem Auslöseabschnitt geformt und angeordnet sein, dass durch das Wangenelement ein Abgleiten einer elektrischen Leitung bei Auftreffen auf den Auslöseabschnitt zumindest erschwert wird. Über das zumindest eine Wangenelement kann somit ein Einfangen der elektrischen Leitung und eine effiziente Kraftübertragung von der elektrischen Leitung auf den Auslöseabschnitt zum Auslösen des Auslöseelements ermöglicht werden.

In einer Ausgestaltung ist das Auslöseelement in einer durch die Steckrichtung und eine Querrichtung aufgespannten Kippebene verkippbar. Das zumindest eine Wangenelement ist um eine entlang der Querrichtung weisende Biegeachse relativ zu dem Auslöseabschnitt umgebogen. Das Wangenelement ist somit seitlich an dem Auslöseabschnitt geformt und dabei relativ zu dem Auslöseabschnitt umgebogen, beispielsweise um näherungsweise 90°, sodass über das Wangenelement eine seitliche Begrenzung an dem Auslöseabschnitt geformt wird.

In einer Ausgestaltung ist der zumindest eine Lagerabschnitt an dem zumindest einen Wangenelement geformt. Das Wangenelement ist zu dem Auslöseabschnitt umgebogen und bildet vorzugsweise einen zum Auslöseabschnitt senkrechten Schenkel des Auslöseelements aus. An das Wangenelement kann der Lagerabschnitt derart anschließen, dass der Lagerabschnitt in der Ebene des Wangenelements erstreckt ist.

In einer Ausgestaltung weist das Auslöseelement zwei relativ zu dem Auslöseabschnitt umgebogene Wangenelemente auf, die entlang einer zu der Steckrichtung und der Querrichtung senkrechten Tiefenrichtung zueinander beanstandet sind und über den Auslöseabschnitt miteinander verbunden sind. Die elektrische Leitung ist zum Zusammenwirken mit dem Auslöseelement zwischen die Wangenelemente einführbar. Zwischen den Wangenelementen ist ein Zwischenraum geschaffen, in den die elektrische Leitung eingeführt werden kann. Zwischen den Wangenelementen kann die elektrische Leitung somit zum Einwirken auf den Auslöseabschnitt eingefangen werden, um ein zuverlässiges Auftreffen und eine effizientere Kraftübertragung von der elektrischen Leitung auf den Auslöseabschnitt zu ermöglichen.

In einer Ausgestaltung weist das Auslöseelement zwei Lagerabschnitte auf, über die das Auslöseelement an dem Kontaktelement gelagert ist. Weist das Auslöseelement beispielsweise zwei relativ zu dem Auslöseabschnitt umgebogene, über den Auslöseabschnitt miteinander verbundene Wangenelemente auf, so können die Lagerabschnitte beispielsweise an den Wangenelementen geformt sein, indem sich die Lagerabschnitte in der Ebene der Wangenelemente erstrecken. Über die Lagerabschnitte ist das Auslöseelement verkippbar an dem Kontaktelement gelagert.

Insbesondere können die Lagerabschnitte an einander abgewandten Seiten des Kontaktelements gelagert sein, beispielsweise indem jeder Lagerabschnitt in eine zugeordnete Lageraufnahme an einer Kante des Kontaktelements eingreift.

In einer Ausgestaltung sind die Lagerabschnitte elastisch durch die Lagerung an dem Kontaktelement relativ zueinander gespannt. Die beispielsweise an den Wangenelementen geformten Lagerabschnitte weisen somit, in einer an dem Kontaktelement montierten Stellung, eine elastische Vorspannung relativ zueinander auf, indem die Lagerabschnitte entlang der Tiefenrichtung (geringfügig) aufgespreizt sind. Das Auslöseelement ist somit spielfrei und klapperfrei an dem Kontaktelement gelagert, wobei aufgrund der elastischen Vorspannung zudem eine Reibung zwischen dem Kontaktelement und dem Auslöseelement im Rahmen der Kipplagerung eingestellt werden kann.

In einer Ausgestaltung weist der Kontaktabschnitt eine Einführöffnung auf, in die die elektrische Leitung zum elektrischen Kontaktieren mit dem Kontaktelement einführbar ist. Zum Anschließen einer elektrischen Leitung wird diese in die Stecköffnung des Gehäuses eingesteckt und wird dadurch in die Einführöffnung des Kontaktabschnitts eingeführt. Durch Zusammenwirken mit der elektrischen Leitung wird das Auslöseelement verstellt, sodass der Halt des Klemmschenkels in der Freigabestellung aufgehoben und der Klemmschenkel freigegeben wird. Der Klemmschenkel bewegt sich somit aus der Freigabestellung in Richtung der Klemmstellung und wirkt auf die eingesteckte elektrische Leitung ein, um diese mit dem Kontaktabschnitt des Kontaktelements zu verklemmen.

In einer Ausgestaltung greift der Stützschenkel des Federelements in die Einführöffnung ein. Der Stützschenkel ist somit innerhalb der Einführöffnung und damit relativ zu dem Kontaktelement abgestützt.

In einer Ausgestaltung greift der Klemmschenkel in die Einführöffnung des Kontaktabschnitts ein und ist innerhalb der Einführöffnung verstellbar. Dabei ist der Klemmschenkel beispielsweise ausgebildet, in der Klemmstellung innerhalb der Einführöffnung auf die elektrische Leitung einzuwirken. Zum Anschließen einer elektrischen Leitung wird die elektrische Leitung in die Einführöffnung des Kontaktabschnitts eingeführt, in die auch der Klemmschenkel eingreift. Bei Auslösen des Auslöseelements wird der Klemmschenkel aus der Freigabestellung freigegeben und bewegt sich somit innerhalb der Einführöffnung in Richtung der Klemmstellung, um die elektrische Leitung innerhalb der Einführöffnung des Kontaktabschnitts mit dem Kontaktabschnitt zu verklemmen und somit elektrisch an das Kontaktelement anzuschließen und mechanisch innerhalb der Anschlussklemme zu arretieren.

In einer Ausgestaltung ist der Kontaktabschnitt durch einen die Einführöffnung umgebenden Kragen geformt. Der Kragen kann insbesondere durch Materialumformung, insbesondere durch Kragenziehen, als Materialdurchzug an dem Kontaktelement geformt sein und ist somit integral und einstückig mit dem Kontaktelement hergestellt. Beispielsweise kann das Kontaktelement einen entlang einer zur Steckrichtung senkrechten Ebene erstreckten, balkenförmigen Querabschnitt aufweisen, an dem der Kragen geformt ist. Der Kragen steht hierbei vorzugsweise entlang der Steckrichtung von dem Querabschnitt vor und umgibt die Einführöffnung, sodass eine elektrische Leitung zum Anschließen an die Anschlussklemme entlang der Steckrichtung in die Einführöffnung innerhalb des Kragens eingeführt und somit an die Anschlussklemme angeschlossen werden kann.

Das Kontaktelement ist vorzugsweise integral und einstückig geformt. Das Kontaktelement ist beispielsweise über den Querabschnitt an dem Gehäuse abgestützt und ist ortsfest zu dem Gehäuse angeordnet.

In einer Ausgestaltung ist das Auslöseelement beidseitig an dem Querabschnitt gelagert. Dazu kann das Auslöseelement insbesondere zwei Lagerabschnitte aufweisen, die jeweils an einer Seite des Querabschnitts gelagert sind und somit den Querabschnitt zwischen sich aufnehmen.

In einer Ausgestaltung ist an einander abgewandten seitlichen Außenkanten des Querabschnitts je eine Lageraufnahme zur Lagerung des Auslöseelements, insbesondere je eines Lagerabschnitts des Auslöseelements, geformt. Eine jede Lageraufnahme kann als Aussparung an der jeweiligen, seitlichen Außenkante geformt sein. In der Lageraufnahme liegt der jeweils zugeordnete Lagerabschnitt des Auslöseelements ein und stellt darüber eine Kipplagerung für das Auslöseelement relativ zu dem Kontaktelement her.

In einer Ausgestaltung ist an zumindest einer der Außenkanten zumindest eine Fase geformt. Die Fase ist hierbei derart geformt, dass sich der Querabschnitt entlang der Fase hin zu der Lageraufnahme an der zumindest einen Außenkante in der zur Steckrichtung senkrechten Ebene verjüngt. Die Außenkanten des Querabschnitts können sich beispielsweise parallel zueinander jeweils entlang der Querrichtung erstrecken. An einer oder an beiden der seitlichen Außenkanten kann eine Fase geformt sein, die schräg zu der Querrichtung gerichtet ist und so geformt ist, dass sich der Querabschnitt (betrachtet in der zur Steckrichtung senkrechten Ebene, entlang derer sich der Querabschnitt erstreckt) entlang der Fase hin zu der Lageraufnahme verjüngt.

Beispielsweise können an jeder seitlichen Außenkante zwei Fasen geformt sein, die beidseits der jeweils zugeordneten Lageraufnahme angeordnet sind, sodass sich der Querabschnitt beidseits hin zu der jeweiligen Lageraufnahme verjüngt.

Durch eine solche Fase kann eine Montage des Auslöseelements an den Lageraufnahme des Querabschnitts erleichtert sein.

Das Federelement ist vorzugsweise als eine Druckfeder verwirklichende Schenkelfeder ausgebildet. Der Klemmschenkel ist dazu ausgebildet, die elektrische Leitung durch Federkraft in Anlage mit dem Kontaktabschnitt zu drücken. Bei Einstecken in die Stecköffnung gelangt die elektrische Leitung in einen Raum zwischen dem Klemmschenkel und dem Kontaktabschnitt, wobei nach Auslösen des Klemmschenkels aus der Freigabestellung der Klemmschenkel auf die elektrische Leitung einwirkt und diese in Anlage mit dem Kontaktabschnitt des Kontaktelements drückt.

Der der Erfindung zugrunde liegende Gedanke soll nachfolgend anhand der in den Figuren dargestellten Ausführungsbeispiele näher erläutert werden. Es zeigen:
- Fig. 1A: eine Ansicht eines Ausführungsbeispiels einer Anschlussklemme, in einer Freigabestellung eines Klemmschenkels eines Federelements;
- Fig. 1B: eine Seitenansicht der Anordnung gemäß Fig. 1A;
- Fig. 1C: eine Schnittansicht durch die Anordnung gemäß Fig. 1B;
- Fig. 2A: eine Ansicht der Anschlussklemme, bei ausgelöstem Klemmschenkel, ohne eine elektrische Leitung;
- Fig. 2B: eine Seitenansicht der Anordnung gemäß Fig. 2A;
- Fig. 2C: eine Schnittansicht durch die Anordnung gemäß Fig. 2B;
- Fig. 3A: eine Ansicht der Anschlussklemme, bei eingesteckter elektrischer Leitung;
- Fig. 3B: eine Seitenansicht der Anordnung gemäß Fig. 3A;
- Fig. 3C: eine Schnittansicht durch die Anordnung gemäß Fig. 3B;
- Fig. 4A: eine Ansicht einer Baugruppe des Federelements zusammen mit einem Kontaktelement und einem Auslöseelement der Anschlussklemme, in der Freigabestellung des Klemmschenkels;
- Fig. 4B: die Baugruppe gemäß Fig. 4A, bei ausgelöstem Klemmschenkel;
- Fig. 4C: die Baugruppe gemäß Fig. 4A, bei eingesteckter elektrischer Leitung;
- Fig. 5: die Baugruppe in der Stellung gemäß Fig. 4A, gemeinsam mit einem Betätigungselement;
- Fig. 6: eine gesonderte Ansicht des Federelements;
- Fig. 7: eine gesonderte Ansicht des Auslöseelements;
- Fig. 8: eine gesonderte Ansicht des Kontaktelements; und
- Fig. 9: eine gesonderte Ansicht des Betätigungselements.

Fig. 1A-1C bis 3A-3C zeigen ein Ausführungsbeispiel einer Anschlussklemme 1, die ein Gehäuse 10 mit einer darin geformten Stecköffnung 100 zum Einstecken einer elektrischen Leitung 2 entlang einer Steckrichtung E ausbildet.

Das Gehäuse 10 definiert einen Aufnahmeraum 101, in den die elektrische Leitung 2 mit einem abisolierten Leiterende 20 eingeführt wird, wenn sie in die Stecköffnung 100 entlang der Steckrichtung E eingesteckt wird. In einer angeschlossenen Stellung befindet sich die Leitung 2 mit dem abisolierten Leiterende 20 innerhalb des Aufnahmeraums 101 und ist elektrisch über einen Klemmschenkel 120 eines Federelements 12 mit einem Kontaktelement 11 in Form eines Strombalkens kontaktiert, sodass die elektrische Leitung 2 elektrisch an die Anschlussklemme 1 angeschlossen ist.

Das Federelement 12 weist einen über einen gekrümmten Verbindungsabschnitt 122 mit dem Klemmschenkel 120 verbundenen Stützschenkel 121 auf, der bei dem dargestellten Ausführungsbeispiel an dem Kontaktelement 11 abgestützt ist. Der Verbindungsabschnitt 122 des in Fig. 6 in einer gesonderten Ansicht dargestellten Federelements 12 ist bogenförmig um eine Krümmungsachse K gekrümmt und erstreckt sich um einen Gehäuseabschnitt 103 herum. Der Klemmschenkel 120 ist elastisch zu dem Stützschenkel 121 auslenkbar, insbesondere derart, dass der Klemmschenkel 120 in einer in Fig. 3A-3C dargestellten Klemmstellung klemmend auf eine an die Anschlussklemme 1 angeschlossene elektrische Leitung 2 einwirkt und diese unter elastischer Vorspannung in Kontakt mit einem Kontaktabschnitt 111 des Kontaktelements 11 drückt und somit die Leitung 2 über ihr Leiterende 20 elektrisch mit dem Kontaktelement 11 kontaktiert.

Bei dem dargestellten Ausführungsbeispiel ist das Kontaktelement 11 integral und einstückig zum Beispiel als Stanz-Biege-Teil geformt und weist einen Querabschnitt 110 auf, an dem ein Kontaktabschnitt 111 in Form eines Kragens geformt ist. Der Kragen 111 ist zum Beispiel als Materialdurchzug durch Materialumformung (insbesondere durch Kragenziehen) an dem Querabschnitt 110 geformt und steht entlang der Steckrichtung E von dem Querabschnitt 110 vor. Der Kragen 111 umgibt eine Einführöffnung 112, in die die elektrische Leitung 2 bei Einstecken in die Stecköffnung 100 eingeführt wird und in die die elektrische Leitung 2 mit ihrem abisolierten Leitungsende 20 in angeschlossener Stellung eingreift.

In montierter Stellung ist das in Fig. 8 in einer gesonderten Ansicht dargestellte Kontaktelement 11 über den balkenförmigen Querabschnitt 110 relativ zu dem Gehäuse 10 abgestützt und dadurch ortsfest zu dem Gehäuse 10 festgelegt. Über einen um näherungsweise 90° relativ zu dem Querabschnitt 110 umgebogenen Stützabschnitt 113 ist das Kontaktelement 11 zusätzlich an dem Gehäuse 10 abgestützt.

Der Klemmschenkel 120 des Federelements 12 greift bei dem dargestellten Ausführungsbeispiel in die Einführöffnung 112 des Kontaktabschnitts 111 ein und ist innerhalb der Einführöffnung 112 zum Zusammenwirken mit der elektrischen Leitung 2 verstellbar.

Zudem greift auch der Stützschenkel 121 in die Einführöffnung 112 ein und ist innerhalb der Einführöffnung 112 über ein Stützende 124 und eine daran geformte Stützlasche 125 relativ zu dem Kontaktabschnitt 111 abgestützt, sodass der Klemmschenkel 120 elastisch zu dem Stützschenkel 121 auslenkbar ist und der Stützschenkel 121 bei einem Auslenken des Klemmschenkels 120 unter elastischer Verformung des Federelements 12 in Position relativ zu dem Kontaktelement 11 gehalten wird.

Bei dem dargestellten Ausführungsbeispiel ist an dem Gehäuse 10 ein in Fig. 9 in einer gesonderten Ansicht dargestelltes Betätigungselement 14 entlang einer

Betätigungsrichtung B verschiebbar. Das Betätigungselement 14 ist mit einem Betätigungsabschnitt 140 verschiebbar in einer Betätigungsöffnung 102 des Gehäuses 10 aufgenommen und kann entlang der Betätigungsrichtung B in linear geführter Weise relativ zu dem Gehäuse 10 verschoben werden, um über einen schaftförmig von dem Betätigungsabschnitt 140 erstreckten Wirkabschnitt 141 auf den Klemmschenkel 120 des Federelements 12 einzuwirken und diesen in eine Freigabestellung zu verstellen.

Der Betätigungsabschnitt 140 ist über die Betätigungsöffnung 102 von außerhalb des Gehäuses 10 zugänglich und kann somit durch einen Nutzer, zum Beispiel unter Verwendung eines Werkzeugs, betätigt werden.

Das Betätigungselement 14 ist in einer in Fig. 2A-2C dargestellten nicht betätigten Stellung entgegen der Betätigungsrichtung B in der Betätigungsöffnung 102 nach außen hin verschoben. In der nicht betätigten Stellung liegt ein an dem Betätigungselement 14 geformtes Anschlagelement 142 an einem zugeordneten Anschlagelement 104 in Form einer Schrägfläche an dem Gehäuse 10 an und verhindert dadurch, dass das Betätigungselement 14 entgegen der Betätigungsrichtung B aus der Aufnahmeöffnung 102 herausgleiten kann.

Bei Betätigung in die Betätigungsrichtung B gelangt das Betätigungselement 14 mit dem Klemmschenkel 120 des Federelements 12 in Wirkverbindung. Dazu wirkt das Betätigungselement 14 mit dem Wirkabschnitt 141 auf den Klemmschenkel 120 ein, um diesen unter elastischer Auslenkung relativ zu dem Stützschenkel 121 in der Einführöffnung 112 des Kontaktelements 11 zu verstellen.

In einer in Fig. 1A-1C dargestellten, betätigten Stellung des Betätigungselements 14 ist der Klemmschenkel 120 in die Freigabestellung bewegt worden, in der ein mit der Stecköffnung 100 fluchtender Raum innerhalb des Gehäuses 10 freigegeben ist, sodass eine elektrische Leitung 2 in einer im Wesentlichen kraftlosen Weise in das Gehäuse 10 eingesteckt werden kann.

Die Anschlussklemme 1 weist ein Auslöseelement 13 auf, das als elastisch federndes Element geformt ist und einen Auslöseabschnitt 130 zum Zusammenwirken mit einer elektrischen Leitung 2 bei Einstecken in die Stecköffnung 100 ausbildet.

Wie dies aus den das Kontaktelement 11, das Federelement 12 und das Auslöseelement 13 darstellenden Ansichten gemäß Fig. 4A-4C und Fig. 5 und der gesonderten Ansicht des

Auslöseelements 13 gemäß Fig. 7 ersichtlich ist, weist das Auslöseelement 13 zwei Lagerabschnitte 133 auf, die über Hebelabschnitte 132 mit an dem Auslöseabschnitt 130 geformten Wangenelementen 131 verbunden sind. Über die Lagerabschnitte 133 ist das Auslöseelement 13 verkippbar an dem Kontaktelement 11 gelagert. Die Lagerabschnitte 133 liegen dazu in durch Aussparungen an seitlichen Kanten 116 geformten Lageraufnahmen 114 beidseits des Kontaktelements 11 ein und sind darüber relativ zu dem Kontaktelement 11 verkippbar.

Die Wangenelemente 131 sind um näherungsweise 90° relativ zu dem Auslöseabschnitt 130 umgebogen und stehen entgegen der Steckrichtung E von dem Auslöseabschnitt 130 vor.

Das Auslöseelement 13 ist in einer durch die Steckrichtung E und eine Querrichtung Q aufgespannten Kippebene verkippbar, wie dies beispielsweise aus Fig. 3C ersichtlich ist. Die Wangenelemente 131 sind hierbei jeweils um eine näherungsweise entlang der Querrichtung Q weisende Biegeachse relativ zu dem Auslöseabschnitt 130 umgebogen. Entlang einer zur Steckrichtung E und zur Querrichtung Q senkrechten Tiefenrichtung T sind die Wangenelemente 131 voneinander beanstandet, sodass ein Zwischenraum zwischen den Wangenelementen 131 geschaffen ist, in den eine elektrische Leitung 2 mit einem abisolierten Leiterende 20 eingeführt werden kann, wenn die Leitung 2 zum Anschließen an die Anschlussklemme 1 in die Stecköffnung 100 eingesteckt wird.

Der Auslöseabschnitt 130 ist in einer Ausgangsstellung (entsprechend der Stellung gemäß Fig. 1A-1C) zumindest näherungsweise quer zur Steckrichtung E erstreckt und ragt so im Gehäuse 10 in einen mit der Stecköffnung 100 fluchtenden Bereich in dem Aufnahmeraum 101, dass bei Einstecken einer elektrischen Leitung 2 diese mit einem Leiterende 20 auf den Auslöseabschnitt 130 trifft und somit auf das Auslöseelement 13 einwirkt. Über die Wangenelemente 131 kann das Leiterende 20 eingefangen werden und somit eine effiziente Kraftübertragung zwischen der Leitung 2 und dem Auslöseelement 13 erreicht werden. Dies ermöglicht ein Auslösen der Anschlussklemme 1 auch bei Verwendung einer weichen Leitung, zum Beispiel einer Litzenleitung.

Die Wangenelemente 131 sind über den Auslöseabschnitt 130 miteinander verbunden. Endabschnitte 136 der Wangenelemente 131 sind, um je eine entlang der Steckrichtung E weisende Biegekante, zueinander hin gebogen, sodass ein durch die Wangenelemente 131 an dem Auslöseabschnitt 130 geschaffener Käfig zum Einfangen der elektrischen Leitung 2 an einer von den Lagerabschnitten 133 abgewandten Seite geschlossen ist.

An den Lagerabschnitten 133 sind Rastelemente 134 in Form von Rasthaken geformt, die dazu ausgebildet sind, mit zugeordneten Rastabschnitten 123 in Form von Rastkanten an dem Klemmschenkel 120 zu verrasten, wenn sich der Klemmschenkel 120 in der Freigabestellung befindet.

Die Rastelemente 134 sind an einer von dem Auslöseabschnitt 130 abgewandten Seite des Kontaktabschnitts 111 des Kontaktelements 11 angeordnet und stellen somit, in der Freigabestellung des Klemmschenkels 120, eine Verrastung des Klemmschenkels 120 an einer von dem Auslöseabschnitt 130 abgewandten Seite des Kontaktabschnitts 111 her.

Durch Verkippen des Auslöseelements 13 in eine Kipprichtung S durch Zusammenwirken mit einer elektrischen Leitung 2 werden die Rastelemente 134 relativ zu dem Klemmschenkel 120 verstellt, um auf diese Weise die Verrastung des Klemmschenkels 120 aufzuheben und den Klemmschenkel 120 somit aus der Freigabestellung zu lösen.

Wie dies aus Fig. 4C ersichtlich ist, liegen die Rastelemente 134 in der verkippten Stellung des Auslöseelements 13 an dem Querabschnitt 110 des Kontaktelements 11 an und begrenzen somit den Verkippweg des Auslöseelements 13 in die Kipprichtung S.

Wie dies aus den gesonderten Ansichten des Auslöseelements 13 gemäß Fig. 7 in Zusammenschau mit den Ansichten gemäß Fig. 4A-4C und 5 ersichtlich ist, schließt an einen der Lagerabschnitte 133 ein Rückstellelement 135 an, das dazu ausgebildet ist, mit dem Betätigungselement 14 zusammenzuwirken, wenn das Betätigungselement 14 in die Betätigungsrichtung B zum Verstellen des Klemmschenkels 120 in die Freigabestellung verstellt wird.

Das Rückstellelement 135 ist als Lasche an dem Lagerabschnitt 133 geformt und erstreckt sich näherungsweise entgegen der Steckrichtung E weg von dem Kontaktelement 11. Das Rückstellelement 135 greift hierbei an dem Verbindungsabschnitt 122 des Federelements 12 vorbei und ist, mit Bezug auf die Krümmungsachse K des Verbindungsabschnitts 122, axial neben dem Verbindungsabschnitt 122 angeordnet.

Mit seinem freien Ende überragt das Rückstellelement 135 den Verbindungsabschnitt 122 und ist mit dem freien Ende somit oberhalb des Verbindungabschnitts 122 angeordnet, um über das freie Ende mit dem Betätigungselement 14 zusammenzuwirken.

Das Auslöseelement 113 ist bei dem dargestellten Ausführungsbeispiel integral und einstückig aus einem elastischen Material, insbesondere einem Federstahl, gefertigt. Das Auslöseelement 13 kann insbesondere als Stanz-Biege-Teil geformt sein.

Wie dies aus Fig. 5 in Zusammenschau mit der gesonderten Ansicht des Betätigungselements 14 gemäß Fig. 9 ersichtlich ist, ist an dem Betätigungselement 14 im Bereich eines Übergangs zwischen dem Kopf 140 und dem Schaft 141 eine Auflaufschräge 143 geformt, die dazu ausgebildet ist, bei einem Verschieben des Betätigungselements 14 in die Betätigungsrichtung B auf das Rückstellelement 135 des Auslöseelements 13 einzuwirken. Über die Auflaufschräge 143 erfolgt bei einem Verstellen des Betätigungselements 14 eine Kraftumlenkung zum Bewirken einer rückstellenden Kraft an den Rückstellelement 135. Wird das Betätigungselement 14 in die Betätigungsrichtung B in Richtung der betätigten Stellung an dem Gehäuse 10 bewegt und wird somit der Klemmschenkel 120 in die Freigabestellung überführt, wirkt, aufgrund der Kraftumlenkung an der Auflaufschräge 143, eine Rückstellkraft quer zur Betätigungsrichtung B an den Rückstellelement 135 und versucht, das Auslöseelement 13 in die Ausgangsstellung zurückzustellen.

Das Rückstellelement 135 ist vorzugsweise elastisch in einer durch die Steckrichtung E und die Querrichtung Q aufgespannten Ebene verformbar. Bei einem Verstellen des Betätigungselements 14 kann das Rückstellelement 135 somit elastisch gespannt werden, wenn das Auslöseelement 13 noch nicht zurück in die Ausgangsstellung verkippen kann, beispielsweise weil sich die elektrische Leitung 2 noch innerhalb der Anschlussklemme 1 befindet. Wird die elektrische Leitung 2 von der Anschlussklemme 1 entnommen, so wird das Auslöseelement 13 sodann aufgrund der Spannkraft an dem Rückstellelement 135 in die Ausgangsstellung zurückgestellt.

Bei dem dargestellten Ausführungsbeispiel sind die Lagerabschnitte 133 zum Beispiel in einer an dem Kontaktelement 11 montierten Stellung durch (geringfügige) Spreizung entlang der Tiefenrichtung T elastisch relativ zueinander verspannt. Es besteht in der montierten Stellung somit eine Vorspannkraft an den Lagerabschnitten 133, sodass das Auslöseelement 13 an dem Kontaktelement 11 verspannt ist. Dies gewährleistet einen zuverlässigen Halt des Auslöseelements 13 an dem Kontaktelement 11, wobei über die Vorspannkraft auch eine Reibung zwischen dem Auslöseelement 13 und dem Kontaktelement 11 eingestellt werden kann.

Die Lagerabschnitte 133 sind an den Lageraufnahmen 114 an den seitlichen Außenkanten 116 des Querabschnitts 110 des Kontaktelements 11 aufgenommen. Die Lageraufnahmen 114 sind als Aussparungen an den seitlichen Außenkanten 116 geformt. Anlagekanten im Bereich der Aussparungen können beispielsweise abgerundet sein, wie dies aus der gesonderten Ansicht des Kontaktelements 11 gemäß Fig. 8 ersichtlich ist.

An den Lagerabschnitten 133 ist jeweils eine Einbuchtung 137 geformt, in die ein zugeordneter Lagervorsprung 117 an der jeweils zugeordneten Lageraufnahme 114 eingreift. Ein weiterer Lagervorsprung 118 liegt rückseitig der Einbuchtung 137 an dem Lagerabschnitt 133 an. Über die Lagervorsprünge 117, 118 werden die Lagerabschnitte 133 und somit das Auslöseelement 13 um eine definierte Kippachse A verkippbar relativ zu dem Kontaktelement 11 gelagert.

Der Querabschnitt 110 des Kontaktelements 11 erstreckt sich entlang einer zur Steckrichtung E senkrechten Ebene. Im Bereich der Lageraufnahmen 114 können hierbei Fasen 115 an den seitlichen Außenkanten 116 des Querabschnitts 110 geformt sein, die den Querabschnitt 110 hin zu den Lageraufnahmen 114 verjüngen. Eine jede Fase 115 kann insbesondere schräg zur Querrichtung Q (zum Beispiel unter einem Winkel zwischen 2° und 15° zum Beispiel 5°, gerichtet sein, sodass die Lageraufnahmen 114 in einem verjüngten Bereich an den seitlichen Außenkanten 116 des Querabschnitts 110 geformt sind. Durch solche Fasen 115 kann das Ansetzen der Lagerabschnitte 133 zur Montage erleichtert sein.

Es ergibt sich folgende Funktionsweise:
Wird das Betätigungselement 14 in die Betätigungsrichtung B betätigt und dadurch in das Gehäuse 10 hinein verschoben, so nimmt das Betätigungselement 14 über den Wirkabschnitt 141 den Klemmschenkel 120 des Federelements 12 mit und verstellt den Klemmschenkel 120 dadurch in die in Fig. 1A-1C dargestellte Freigabestellung. Durch Einschieben in die Betätigungsrichtung B in das Gehäuse 10 wirkt das Betätigungselement 14 auf den Klemmschenkel 120 ein, sodass der Klemmschenkel 120 mit den Rastelementen 134 an den Lagerabschnitten 133 des Auslöseelements 13 verrastet.

Bei einem Verstellen des Betätigungselements 14 in die betätigte Stellung drückt das Betätigungselement 14 mit der Auflaufschräge 143 auf das Rückstellelement 135 in Form der an einem der Lagerabschnitte 133 geformten Lasche und bewirkt eine Rückstellkraft an dem Rückstellelement 135 in Richtung der Ausgangsstellung des Auslöseelements 13, in der das Auslöseelement 13 über die Rastelemente 134 mit dem Klemmschenkel 120 verrasten kann. Durch die Rückstellkraft wird das Auslöseelement 13 in die Ausgangsstellung zurückgestellt und in der Ausgangsstellung gehalten und kann somit zuverlässig mit dem Klemmschenkel 120 verrasten.

In der Freigabestellung gibt der Klemmschenkel 120 einen mit der Stecköffnung 100 entlang der Steckrichtung E fluchtenden Bereich innerhalb des Aufnahmeraums 101 frei, sodass eine elektrische Leitung 2 ungehindert von dem Klemmschenkel 120 in die Stecköffnung 100 eingesteckt und somit in einer im Wesentlichen kraftlosen Weise an die Anschlussklemme 1 angeschlossen werden kann.

In der betätigten, gespannten Stellung gemäß Fig. 1A-1C kann die Anschlussklemme 1 auch durch einen Hersteller ausgeliefert werden.

Wird eine elektrische Leitung 2 mit einem abisolierten Leiterende 20 in die Stecköffnung 100 eingesteckt und dadurch in die Steckrichtung E in den Aufnahmeraum 101 eingeführt, während sich der Klemmschenkel 120 in der Freigabestellung befindet, so wird die Leitung 2 in die Einführöffnung 112 des Kontaktabschnitts 111 eingeführt, gelangt in Anlage mit dem Auslöseabschnitt 130 des Auslöseelements 13 und verkippt dadurch das Auslöseelement 13 relativ zu dem Kontaktelement 11 in die Kipprichtung S, wie aus Fig. 3A-3C in Zusammenschau mit Fig. 4C ersichtlich. Dadurch werden die Rastelemente 134 an den Lagerabschnitten 133 relativ zu dem Klemmschenkel 120 verstellt, sodass der Klemmschenkel 120 aus dem rastenden Eingriff gelöst und die Verrastung des Klemmschenkels 120 somit aufgehoben wird.

Nach Aufhebung der Verrastung gelangt der Klemmschenkel 120 in klemmende Anlage mit der elektrischen Leitung 2 und drückt dadurch das Leiterende 20 in kontaktierende Anlage mit dem Kontaktelement 11, sodass die Leitung 2 elektrisch an die Anschlussklemme 1 angeschlossen und zudem mechanisch arretiert ist.

Soll die elektrische Leitung 2 aus der in Fig. 3A-3C dargestellten angeschlossenen Stellung gelöst und von der Anschlussklemme 1 wieder entnommen werden, kann das Betätigungselement 14 wiederum in die betätigte Stellung gemäß Fig. 1A-1C überführt werden, sodass der Klemmschenkel 120 außer Anlage von der Leitung 2 gebracht wird. Die Leitung 2 kann dadurch in einer im Wesentlichen kraftlosen Weise aus der Anschlussklemme 1 entnommen werden.

Der der Erfindung zugrunde liegende Gedanke ist nicht auf die vorangehend beschriebenen Ausführungsbeispiele beschränkt, sondern lässt sich auch in anderer Weise verwirklichen.

Das Betätigungselement kann durch Wirkung des Klemmschenkels des Federelements in Richtung der nicht betätigten Stellung vorgespannt sein. Denkbar ist aber auch, ein zusätzliches Vorspannelement vorzusehen, welches das Betätigungselement entgegen der Betätigungsrichtung in Richtung der nicht betätigten Stellung relativ zu dem Gehäuse vorspannt. Ein solches Vorspannelement kann zum Beispiel durch eine Druckfeder oder eine andere mechanische Feder ausgestaltet sein.

### Bezugszeichenliste

- 1: Anschlussklemme
- 10: Gehäuse
- 100: Stecköffnung
- 101: Aufnahmeraum
- 102: Betätigungsöffnung
- 103: Gehäuseabschnitt
- 104: Anschlagelement
- 11: Kontaktelement (Strombalken)
- 110: Querabschnitt
- 111: Kontaktabschnitt (Durchzug)
- 112: Einführöffnung
- 113: Stützabschnitt
- 114: Lageraufnahme (Aussparung)
- 115: Fase
- 116: Außenkante
- 117, 118: Lagervorsprung
- 12: Klemmfeder
- 120: Klemmschenkel
- 121: Stützschenkel
- 122: Verbindungsabschnitt
- 123: Rastabschnitt
- 124: Stützende
- 125: Stützlasche
- 13: Auslöseelement
- 130: Auslöseabschnitt
- 131: Wangen
- 132: Hebelabschnitt
- 133: Lagerabschnitt
- 134: Rastelement
- 135: Rückstellelement
- 136: Endabschnitte
- 137: Einbuchtung
- 14: Betätigungselement
- 140: Betätigungsabschnitt (Kopf)
- 141: Wirkabschnitt (Schaft)
- 142: Anschlagelement
- 143: Auflaufschräge
- 2: Leitung
- 20: Leiterende
- A: Kippachse
- B: Betätigungsrichtung
- E: Steckrichtung
- K: Krümmungsachse
- Q: Querrichtung
- S: Kipprichtung
- T: Tiefenrichtung

## Patentansprüche

1. Anschlussklemme (1) zum Anschließen einer elektrischen Leitung (2), mit
einem Gehäuse (10), das eine Stecköffnung (101) aufweist, in die die elektrische Leitung (2) zum Anschließen an die Anschlussklemme (1) entlang einer Steckrichtung (E) einsteckbar ist,
einem an dem Gehäuse (10) angeordneten Kontaktelement (11), das einen Kontaktabschnitt (111) zum elektrischen Kontaktieren mit der elektrischen Leitung (2) aufweist,
einem an dem Gehäuse (10) angeordneten Federelement (12), das einen relativ zu dem Gehäuse (10) abgestützten Stützschenkel (121) und einen elastisch relativ zu dem Stützschenkel (121) auslenkbaren Klemmschenkel (120) aufweist, der ausgebildet ist, in einer Klemmstellung auf die elektrische Leitung (2) einzuwirken, um die elektrische Leitung (2) in Kontakt mit dem Kontaktabschnitt (111) zu bringen, wobei der Klemmschenkel (120) aus der Klemmstellung in eine Freigabestellung relativ zu dem Gehäuse (10) verstellbar ist, um die elektrische Leitung (2) freizugeben, wobei der Klemmschenkel (120) in der Freigabestellung des Klemmschenkels (120) in Position relativ zu dem Gehäuse (10) gehalten ist,
einem relativ zu dem Gehäuse (10) verschiebbaren Betätigungselement (14) zum Verstellen des Klemmschenkels (120) in die Freigabestellung und
einem Auslöseelement (13), das durch Zusammenwirken mit der elektrischen Leitung (2) aus einer Ausgangsstellung verstellbar ist, um den Klemmschenkel (120) aus der Freigabestellung zu lösen,
**dadurch gekennzeichnet, dass** das Auslöseelement (13) verkippbar an dem Kontaktelement (11) angeordnet ist und ein Rückstellelement (135) aufweist, wobei das Betätigungselement (14) ausgebildet ist, bei einem Verschieben zum Verstellen des Klemmschenkels (120) in die Freigabestellung eine rückstellende Kraft in Richtung der Ausgangsstellung auf das Rückstellelement (135) auszuüben.

2. Anschlussklemme (1) nach Anspruch 1, **dadurch gekennzeichnet, dass** das Betätigungselement (14) linear relativ zu dem Gehäuse (10) verschiebbar ist und einen Betätigungsabschnitt (140) zum Betätigen durch einen Nutzer und einen von dem Betätigungsabschnitt (140) erstreckten Wirkabschnitt (141) zum Einwirken auf den Klemmschenkel (120) aufweist.

3. Anschlussklemme (1) nach Anspruch 1 oder 2, **dadurch gekennzeichnet, dass** das Betätigungselement (14) entlang einer der Steckrichtung (E) gleichgerichteten Betätigungsrichtung (B) an dem Gehäuse (10) verschiebbar ist.

4. Anschlussklemme (1) nach einem der Ansprüche 1 bis 3, **dadurch gekennzeichnet, dass** das Betätigungselement (14) aus einer nicht betätigten Stellung in eine betätigte Stellung an dem Gehäuse (10) verschiebbar ist, um den Klemmschenkel (120) in die Freigabestellung zu überführen.

5. Anschlussklemme (1) nach Anspruch 4, **dadurch gekennzeichnet, dass** das Betätigungselement (14) eine Auflaufschräge (143) aufweist, die ausgebildet ist, bei einem Verschieben des Betätigungselements (14) in Richtung der betätigten Stellung auf das Rückstellelement (135) des Ausloseelements (13) einzuwirken.

6. Anschlussklemme (1) nach einem der vorangehenden Ansprüche, **dadurch gekennzeichnet, dass** der Klemmschenkel (120) in der Freigabestellung mit dem Auslöseelement (13) verrastet ist, wobei das Auslöseelement (13) durch Zusammenwirken mit der elektrischen Leitung (2) verstellbar ist, um die Verrastung aufzuheben und den Klemmschenkel (120) aus der Freigabestellung zu lösen.

7. Anschlussklemme (1) nach einem der vorangehenden Ansprüche, **dadurch gekennzeichnet, dass** das Auslöseelement (13) aus einem elastisch federnden Material gefertigt ist.

8. Anschlussklemme (1) nach einem der vorangehenden Ansprüche, **dadurch gekennzeichnet, dass** das Auslöseelement (13) einen Auslöseabschnitt (130) zum Zusammenwirken mit der elektrischen Leitung (2) aufweist.

9. Anschlussklemme (1) nach Anspruch 8, **dadurch gekennzeichnet, dass** der Auslöseabschnitt (130) auf einer ersten Seite des Kontaktabschnitts (111) angeordnet ist, wobei das Federelement (12) einen gekrümmten Verbindungsabschnitt (122) aufweist, der den Klemmschenkel (120) mit dem Stützschenkel (121) verbindet und der auf einer der ersten Seite abgewandten, zweiten Seite des Kontaktabschnitts (111) angeordnet ist.

10. Anschlussklemme (1) nach Anspruch 9, **dadurch gekennzeichnet, dass** das Rückstellelement (135) auf der zweiten Seite des Kontaktabschnitts (111) angeordnet ist.

11. Anschlussklemme (1) nach Anspruch 9 oder 10, **dadurch gekennzeichnet, dass** das Rückstellelement (135), mit Bezug auf eine Krümmungsachse (K) des Verbindungsabschnitts (122), axial neben dem Verbindungsabschnitt (122) angeordnet ist.

12. Anschlussklemme (1) nach einem der Ansprüche 8 bis 11, **dadurch gekennzeichnet, dass** das Gehäuse (10) einen Aufnahmeraum (101) definiert, in den hinein die elektrische Leitung (2) durch Einstecken in die Stecköffnung (100) einführbar ist, wobei der Auslöseabschnitt (130) sich in der Ausgangsstellung quer zur Steckrichtung (E) in dem Aufnahmeraum (101) erstreckt.

13. Anschlussklemme (1) nach einem der Ansprüche 8 bis 12, **dadurch gekennzeichnet, dass** das Auslöseelement (13) zumindest einen mit dem Auslöseabschnitt (130) verbundenen Lagerabschnitt (133) aufweist, über den das Auslöseelement (13) an dem Kontaktelement (11) gelagert ist.

14. Anschlussklemme (1) nach Anspruch 13 **dadurch gekennzeichnet, dass** das Kontaktelement (11) zumindest eine Lageraufnahme (114) aufweist, in der der zumindest eine Lagerabschnitt (133) zum verkippbaren Lagern des Auslöseelements (13) aufgenommen ist.

15. Anschlussklemme (1) nach Anspruch 13 oder 14, **dadurch gekennzeichnet, dass** das Auslöseelement (13) zumindest ein an dem zumindest einen Lagerabschnitt (133) geformtes Rastelement (134) zum Verrasten mit dem Klemmschenkel (120) in der Freigabestellung aufweist.
